# EUROPÄISCHE PATENTSCHRIFT

(11) **EP 3 128 116 B1**
(45) Veröffentlichungstag und Bekanntmachung des Hinweises auf die Patenterteilung: **13.06.2018**
(21) Anmeldenummer: 16001680.4
(22) Anmeldetag: 29.07.2016
(51) Int. Cl.: E06C 7/44

(54) **LEITERFUSS FÜR LEITERN, GERÜSTE, ARBEITSBÜHNEN UND DERGLEICHEN**
LADDER BASE FOR LADDERS, SCAFFOLDS, WORKING PLATFORMS AND THE LIKE
PATIN D'ECHELLE, ECHAFAUDAGE, PLATEFORMES DE TRAVAIL ET SIMILAIRE

(30) Priorität: 07.08.2015 DE 102015010255
(43) Veröffentlichungstag der Anmeldung: 08.02.2017
(73) Patentinhaber: Hymer-Leichtmetallbau GmbH & Co. KG, 88239 Wangen (DE)
(72) Erfinder: Dentler, Reinhard, 88260 Argenbühl (DE); Sturm, Julian, 88239 Wangen (DE); Hartmann, Günther, 88179 Oberreute (DE)
(74) Vertreter: Riebling, Peter

(56) Entgegenhaltungen:
- WO-A1-00/65190
- DE-U1- 8 406 020
- JP-A- H1 025 982
- JP-A- S59 109 695

## Beschreibung

Die Erfindung betrifft einen Leiterfuß für Leitern, Gerüste, Arbeitsbühnen und dergleichen nach dem Oberbegriff des Patentanspruches 1. Dokument DE 90 02 445 U1 offenbart einen ähnlichen Leiterfuß. Ein dort beschriebener Leiterfuß zeichnet sich dadurch aus, dass eine Neigungsverstellung des Leiterfußes über den jeweiligen Beschlag am Holm der Leiter möglich ist, um die hierdurch geschaffene Leiter an verschiedene Neigungen der Aufstellebene anzupassen.
Die Erfindung ist nicht auf eine Steh- oder Anlegeleiter beschränkt, sondern bezieht sich auch auf Gerüstböcke und Arbeitsbühnen und dergleichen mehr. Der Gegenstand der DE 90 02 445 U1 zeichnet sich dadurch aus, dass der Befestigungsbeschlag für die einstellbare Befestigung des Leiterfußes jeweils endseitig an den beiden Holmen einer Leiter befestigt war.
Damit wich die Druckschrift von einem Stand der Technik ab, der vorsieht, dass der Befestigungsbeschlag an den Sprossen der Leiter befestigt ist.
Eine sprossenseitige Befestigung eines Leiterbeschlages wird zum Beispiel durch die US 1 424 934 A, die US 3 199 629 A oder die EP 1 231 356 B1 beschrieben.
Die sprossenseitige Befestigung derartiger Befestigungsbeschläge hat jedoch den Nachteil, dass damit auch eine Sprosse mit in den Klemmbeschlagsverbund zwischen dem Leiterteil und dem damit einstellbar verbundenen Leiterfuß einbezogen werden muss, was mit einem höheren Herstellungsaufwand und einer verschlechterten Besteigbarkeit verbunden ist.

Aus Konstruktions- und Festigkeitsgründen hat es sich als günstiger herausgestellt, jeweils die endseitigen Enden der Holme der Leiter für die Anordnung eines Befestigungsbeschlages zu verwenden, wie es durch die eigene DE 90 02 445 U1 oder die DE 34 07 143 C2 beschrieben wurde.

Die eigene DE 90 02 445 U1 zeigt einen Befestigungsbeschlag, der als Klemmbeschlag ausgebildet ist. Damit besteht der Nachteil, dass die endseitig an den Holmen angeordneten Befestigungsbeschläge mit den dortigen Klemmschrauben jeweils von Hand betätigt werden müssen, und im Falle der Verwendung einer Anlegeleiter wäre die Verstellung nur dadurch möglich, dass die Anlegeleiter entweder irgendwo an einer Fläche abgestützt wird oder mit einer Hand gehalten wird, während mit der anderen Hand zunächst der eine Klemmbeschlag und danach folgend der andere Klemmbeschlag betätigt wird. Daraus ergeben sich ein hoher Bedienungsaufwand und eine gewisse Unsicherheit, in der Weise, weil nicht genau festgestellt werden kann, ob die Klemmbeschläge genügend angezogen sind oder nicht. Eine genaue Ausrichtung der Leiter auf unterschiedlichen Aufstellebenen ist deshalb nicht möglich, weil der Blick bei der Einstellung der Befestigungsbeschläge nach unten gerichtet ist, und deshalb eine Ausrichtung der Leiter nach oben nicht ohne Weiteres möglich ist.

Die DE 34 07 143 C2 beschreibt formschlüssige Verbindungen zwischen den endseitig an den Holmen angeordneten Befestigungsbeschlägen und dem zugeordneten Leiterfuß.

In die Stirnseite der unteren Enden der Holme sind etwa rechteckförmige, aufeinander ausgerichtete Aussparungen vorgesehen, die vorzugsweise mittig in die Breitseiten der hochkant stehenden Vierkant-Hohlprofilabschnitte der Holme angebracht sind. Der Leiterfuß ist aus den beiden hochkant stehenden Hohlprofilabschnitten zusammengesetzt. Diese Hohlprofilabschnitte sind in der Mitte so miteinander verbunden, dass sie ein symmetrisches, dachförmiges Gebilde bilden.

In einer Aufnahme eines Arretierungsgliedes ist ein Arretierungsstift angebracht, der in als Bohrungen ausgebildete Arretierungsaufnahmen in der schmalen Oberseite des Hohlprofilabschnittes des Leiterfußes eingeführt werden kann. Diese Bohrungen sind in gleichmäßigen Abständen angebracht, sodass der Leiterfuß stufig verstellt werden kann.

Bei geöffnetem Verschlussteil am Holm kann durch Ausschwenken des Hohlprofilabschnittes die Arretierung aufgehoben, die Leiterstütze verschoben und durch Einführen des Hohlprofilabschnittes in die Aufnahme die Arretierung in einer neuen Stellung der stützenseitigen Querschlitze wiederhergestellt werden.

Nachteil dieses Arretierbeschlages bzw. Befestigungsbeschlages ist der hohe Einstellaufwand und die Tatsache, dass die Einstellung nur mit den Händen erfolgen kann, ohne dass die Ausrichtung der Leiter während des Einstellvorganges kontrolliert werden kann.

Die WO 00/65190 A1 zeigt einen Leiterfuß für Leitern bestehend aus zwei Befestigungsbeschlägen, die an jeweils einem Holm der Leiter befestigt sind und jeweils von dem Leiterfuß durchgriffen sind und verschiebbar und feststellbar auf dem Leiterfuß geführt sind und formschlüssig mit dem Leiterfuß klemmend verbindbar sind und mit einem fußbetätigbaren Spannhebel betätigt werden können.

Nachteilig an dieser Vorrichtung ist das verwendete Klemmprinzip, da der jeweilige Spannhebel direkt auf den Leiterfuß wirkt und diesen in dem Befestigungsbeschlag festklemmt. Schon bei einem geringen Stoß auf den Spannhebel löst sich die Klemmverbindung und der Leiterfuß ist nicht mehr sicher in der gewünschten Lage fixiert.
Der Erfindung liegt deshalb die Aufgabe zugrunde, einen Leiterfuß für Leitern, Gerüste, Arbeitsbühnen mit der gleichen der eingangs genannten Art so weiterzubilden, dass eine einfachere Einstellung des Befestigungsbeschlages und eine Feststellung dieses Befestigungsbeschlages während der Ausrichtung der Leiter möglich ist.
Zur Lösung der gestellten Aufgabe ist die Erfindung durch die technische Lehre des Anspruches 1 gekennzeichnet.
Wesentliches Merkmal der Erfindung ist, dass an dem einen Holm der Leiter ein Führungsbeschlag und an dem gegenüberliegenden Holm der Leiter ein Befestigungsbeschlag angeordnet ist, und der Befestigungsbeschlag mit einem fußbetätigbaren Spannhebel verbunden ist, welcher Spannhebel einen formschlüssigen Eingriff des Befestigungsbeschlages an der Unterseite des Leiterfußes erbringt.
Mit der gegebenen technischen Lehre ergibt sich der Vorteil, dass lediglich an der einen Seite des Holms einer Leiter ein fußbetätigbarer Befestigungsbeschlag angeordnet ist, während der andere Holm der Leiter lediglich mit einem Führungsbeschlag ausgerüstet ist, der nicht betätigbar ist.
Mit der Betätigung des Befestigungsbeschlages durch den Fuß eines Benutzers gibt es nun erstmals die Möglichkeit, dass man während der Ausrichtung der Leiter auf dem möglicherweise auf einer schrägen Aufstellebene ruhenden Leiterfuß nun eine Ausrichtung der Leiter erbringen kann, ohne dass eine optische Kontrolle des fußbetätigbaren Befestigungsbeschlages notwendig ist.

Zur Betätigung wird einfach mit einem Fuß der Spannhebel an dem Befestigungsbeschlag umgelegt, wobei er bevorzugt mit seiner Längsachse in seiner Spannstellung lotrecht zur Ebene der Aufstellebene weist.

Dies bedeutet, dass in der Spannstellung oder der eingerasteten Stellung die dem Befestigungsbeschlag zugeordnete Sperrklinke in eine zugeordnete Verzahnung an der Unterseite des Leiterfusses eingreift.

Wird hingegen der Spannhebel um 90 Grad verschwenkt und liegt mit seiner Ebene dann etwa parallel zur Aufstellebene, ist damit die Lösestellung gegeben.

Wesentlich bei der Erfindung ist demnach, dass an der Unterseite des Leiterfußes eine geeignete Verzahnung angeordnet ist, die mit einer zugeordneten Klinke im Befestigungsbeschlag zusammenwirkt, wobei diese Klinke durch Betätigung des Spannhebels in einer Eingriffsstellung in die Verzahnung an der Unterseite des Leiterfußes gebracht werden kann.

Statt der Anbringung einer Verzahnung an der Unterseite des Leiterfußes gibt es auch die Möglichkeit, die Klinke als Sperrstift auszubilden, der in zugeordnete, an der Unterseite des Leiterfußes angeordnete Bohrungen eingreift. Die Erfindung sieht demnach auch die kinematische Umkehrung der oben beschriebenen formschlüssigen Verbindung vor.

Derartige Bohrungen sind zwar aus der DE 34 07 143 C2 schon zu entnehmen, haben aber den Nachteil, dass sie an der Oberseite des Leiterfußes angeordnet sind und deshalb einer Verschmutzung ausgesetzt sind.

Nachdem derartige Leitern für Handwerkszwecke eingesetzt werden, besteht die Gefahr, dass die nach der DE 34 07 143 C2 bekannten Bohrungen im Leiterfuß durch herabfallende Farbe, Verputzmittel und dergleichen verstopft werden, wodurch die Funktionsfähigkeit des gesamten Leiterfußes infrage gestellt wird.

Hier setzt die Erfindung ein, die eine Verzahnung an der Unterseite des Leiterfußes vorsieht, wobei diese Verzahnung entweder als unten und außen liegende Zahnstange oder auch als eine im gegenseitigen Abstand einnehmende Reihe aus Absteckbohrung ausgebildet sein kann.

Je feiner die Zahnstange in ihrer Verzahnung ausgebildet ist, desto feinfühliger ist auch die Einstellung der auf dem Leiterfuß bewegbar und feststellbar angebrachten Leiter.

In einer bevorzugten Ausgestaltung der Erfindung ist es vorgesehen, dass der Spannhebel des Befestigungsbeschlages in beiden Richtungen gleichermaßen zu betätigen ist. Das heißt, er kann im Uhrzeigersinn nach oben verschwenkt werden, um von seiner arretierten Stellung in eine Lösestellung zu gelangen, wobei diese Verschwenkung entweder im Uhrzeigersinn oder im Uhrzeigergegensinn erfolgen kann.

In einer bevorzugten Ausgestaltung ist es vorgesehen, dass die Sperrklinke einen Hub von etwa 6 mm ausführt, wodurch ein zuverlässiger und formschlüssiger Eingriff der Sperrklinke in die Verzahnung an der Unterseite des Leiterfußes gewährleistet ist.

Als Antriebsmittel für die translatorische Bewegung der Sperrklinke in Richtung auf die Verzahnung an der Unterseite des Leiterfußes wird ein Exzenterantrieb verwendet. Bei dieser Erfindung ist die Schwenkachse des Spannhebels drehfest mit dem exzentrischen Teil eines Spannexzenters verbunden, der in einer zugeordneten Ausnehmung der Sperrklinke verschiebbar ist.
Bei Verschwenkung des Spannhebels um bevorzugt 90 Grad wird somit der Exzenter von seiner angehobenen Stellung in seine abgesenkte Stellung verschwenkt, sodass die Oberseite der Sperrklinke mit einer dort angeordneten Zahnkante außer Eingriff mit der Verzahnung an der Unterseite des Leiterfußes gelangt.

Im gezeigten Ausführungsbeispiel ist der Exzenter rund profiliert ausgebildet. Er kann jedoch auch eckig oder oval ausgebildet sein.
Um eine definierte Arretierstellung des Spannhebels zu ermöglichen, ist es ferner vorgesehen, dass der Spannhebel in verschiedenen Schwenkstellungen federbelastet arretierbar ist.
Es gibt bevorzugt drei verschiedene Schwenkarretierungen, weil es drei verschiedene Schwenkrichtungen des Spannhebels gibt.

In einer bevorzugten Ausgestaltung ist es vorgesehen, dass der Spannexzenter selbsthemmend in der Ausnehmung der Sperrklinke drehbar gelagert ist, was bedeutet, dass in der geklemmten Stellung, wenn die Zahnkante der Klinke in Verzahnungseingriff mit der Verzahnung an der Unterseite des Leiterfußes ist, ein Ausrücken oder eine versehentliche Betätigung des Spannhebels nicht mehr möglich ist. Dies erfolgt durch Überwindung einer geforderten Betätigungskraft. Gleichzeitig muss auch noch die Schwenkarretierung überwunden werden, die bevorzugt aus einem Betätigungsstift besteht, der federbelastet in einer Flanschplatte des Spannhebels angeordnet ist, und der in eine zugeordnete, gegenüberliegende Arretierbohrung an der Außenseite des Befestigungsbeschlages in Eingriff bringbar ist.

Die vorliegende Erfindung ist nicht auf einen bogenförmigen Leiterfuß beschränkt. Es können auch abgeknickte Leiterfüße verwendet werden, wie sie im Stand der Technik bekannt sind.

Im Folgenden wird die Erfindung anhand von einer, lediglich einen Ausführungsweg darstellenden Zeichnung näher erläutert. Hierbei gehen aus der Zeichnung und ihrer Beschreibung weitere erfindungswesentliche Merkmale und Vorteile der Erfindung hervor.

Es zeigen:
Figur 1: schematisiert eine Befestigung eines Leiterfußes an einer Stehleiter
Figur 2: eine vergrößerte Ansicht der Ausführung nach Figur 1
Figur 3: eine weitere Vergrößerung der Ansicht nach Figur 2 mit Darstellung weiterer Einzelheiten
Figur 4: die Seitenansicht des Befestigungsbeschlages
Figur 5: der Schnitt durch den Befestigungsbeschlag gemäß der Linie V-V in Figur 4
Figur 6: eine gegenüber Figur 5 abgewandelte Ausführungsform

Die Figur 1 zeigt als Ausführungsbeispiel für eine Leiter 1 die Ausbildung als Stehleiter, bei der ein erstes Leiterteil durch zwei zueinander beabstandete Holme 2, 3 gebildet ist, die durch Sprossen 7 miteinander verbunden sind.

Ein zweites Leiterteil 10 ist mit dem ersten Leiterteil verbunden.

Statt einer Stehleiter gemäß Figur 1 können selbstverständlich alle Leiter- und Gerüsttypen verwendet werden, bei denen eine Anpassung an eine Aufstellebene 33 (siehe Figur 2) notwendig ist.

Dies erfolgt gemäß Figur 1 durch einen Leiterfuß 6, der mithilfe von zwei voneinander beabstandeten Beschlägen 4, 5 mit den Holmen 2, 3 an deren Endseiten verbunden ist.

Der Führungsbeschlag 5 dient lediglich der verschiebbaren Führung des einen Holms 3 auf dem Leiterfuß 6, während der andere Holm 2 mit dem erfindungsgemäßen Befestigungsbeschlag 4 verbunden ist, der als Betätigungsmittel einen Spannhebel 8 aufweist.

Durch Lösen des Spannhebels 8 kann somit der rechte Teil der Leiter 1 in den Pfeilrichtungen 11 oder 12 auf dem Leiterfuß verschoben und danach befestigt werden.

Der Spannhebel 8 zeigt in Figur 1 die gespannte Stellung, bei der sich eine später noch zu erläuternde Klinke in Verzahnungseingriff mit einer an der Unterseite des Leiterfußes 6 angeordneten Verzahnung 9 befindet.

Wird hingegen der Spannhebel 8 im Uhrzeigersinn oder im Gegenuhrzeigersinn verschwenkt, kommt die später noch zu beschreibende Sperrklinke 18 außer Eingriff mit der Verzahnung 9, und die Leiter kann frei in den Pfeilrichtungen 11, 12 auf dem Leiterfuß 6 verschoben werden.

Die Betätigung des erfolgt bevorzugt mit einem Fuß, deshalb weist der Spannhebel 8 besonders großflächige Betätigungsflächen 17 (siehe Figur 3) auf.

In an sich bekannter Weise sind jeweils an den Enden des Leiterfußes 6 Fußstücke 13 angeordnet, die in beliebiger Weise ausgebildet sein können. Sie können aus Kunststoff oder Metall ausgebildet sein, und können jede beliebige Formgebung aufweisen, weil sie lediglich dazu dienen, einen sicheren Stand des Leiterfußes 6 auf der Aufstellebene 33 zu ermöglichen.

Im gezeigten Ausführungsbeispiel nach den Figuren 1 und 2 besteht der Leiterfuß 6 aus einem Bogenprofil 14. Hierauf ist die Erfindung nicht beschränkt. Statt eines ovalen Bogenprofils kann eine etwa kreisförmig ausgebildete Formgebung des Leiterfußes 6 auch oval, abgeknickt, rechteckig oder in jeder anderen beliebigen Weise ausgebildet sein.

Aus Figur 2 sind weitere Einzelheiten zu entnehmen. Zunächst ist erkennbar, dass der Spannhebel 8 mit seiner Schwenkachse 15 parallel zur Längsachse durch die Sprosse 7 ausgerichtet ist. Dies erleichtert die Bedienbarkeit, denn wenn man vor dem Leiterfuß 6 steht, kann einfach mit einem Fuß der Spannhebel 8 um seine Schwenkachse 15 entweder im Uhrzeigersinn oder im Gegenuhrzeigersinn von seiner in Figur 2 dargestellten Sperrstellung in eine um 90 Grad geschwenkte Lösestellung gebracht werden.

Die Betätigung des Spannhebels 8 ist demnach in beiden Richtungen um die Schwenkachse 15 möglich.

Im gezeigten Ausführungsbeispiel nach Figur 1 greift der Leiterfuß 6 durch jeweils an den Seiten der Holme 2, 3 angeordnete Aussparungen 36 hindurch.

Die Aussparungen 36 sind serienmäßig vorhanden, weil eine zur Aufstellung auf ebenen Aufstellflächen vorgesehene Leitertraverse ohnedies immer in den beiden Aussparungen 36 aufgenommen ist, und bei der vorliegenden Erfindung diese gerade Leitertraverse durch den bogenförmigen Leiterfuß 6 ersetzt ist.

Statt der Anbringung von Aussparungen 36 unmittelbar in den Holmen 2, 3 ist es auch möglich, die Endseite des jeweiligen Holmes 2, 3 durch einen geeigneten Adapter zu verlängern, indem die Aussparung 36 angeordnet ist, und durch welche sich dann der Leiterfuß 6 hindurch erstreckt.

Die Figur 3 zeigt weitere Einzelheiten der Erfindung. Der Befestigungsbeschlag 4 besteht aus einem Steckgehäuse, das gemäß Figur 4 einen oberen Stecksockel 35 aufweist, der auf die Unterseite des nach unten offenen Holms 2 aufgesteckt ist. Das Beschlaggehäuse 16 weist beidseitig einander gegenüberliegende Anschrägungen 20 auf, und der schwenkbare Spannhebel 8 weist eine Ausnehmung 19 auf, sodass er in beiden Schwenkstellungen in den Pfeilrichtungen 22, 23 jeweils in eine Lösestellung verschwenkt werden kann, die um den Schwenkwinkel von 90 Grad von der in Figur 3 dargestellten Verriegelungsstellung unterschiedlich ist.

Um ein einwandfreies Verschwenken des Spannhebels 8 zu gewährleisten, sind die unteren Enden des Beschlaggehäuses 16 mit Anschrägungen 20 versehen.

Die Figur zeigt angedeutet, dass Arretierbohrungen 21 vorhanden sind, um die jeweilige Schwenkstellung des Spannhebels 8 zu arretieren. Die Figur 4 zeigt, dass es insgesamt drei Arretierbohrungen 21a, 21b und 21c gibt. Die beiden auf gleicher Ebene liegenden Arretierbohrungen 21a und 21b dienen zur jeweiligen Arretierung des Spannhebels 8 in der Lösestellung, wenn dieser im Vergleich zu Figur 4 um 90 Grad nach links oder um 90 Grad nach rechts verschwenkt wurde, und die Arretierbohrung 21c dient zur Arretierung der Spannstellung, wie in den Figuren 3 und 4 dargestellt.

Der Spannhebel 8 weist einander gegenüberliegende Flanschplatten 24 auf, und an der Unterseite der Flanschplatten 24 sind großflächige Betätigungsflächen 17 bogenförmig angeordnet, sodass er leicht mit dem Fuß betätigt werden kann.

Die Flanschplatten 24 sind im oberen Bereich zusammengeführt und sind drehfest mit einer Schwenkwelle 37 verbunden, welche die Schwenkachse 15 des Spannhebels 8 definiert.

Es ist eine mittlere zentrische, sich in Längsrichtung des Gehäuses erstreckende Ausnehmung 25 vorhanden, an deren Unterseite die Oberseite der Sperrklinke 18 eingreift, die an ihrer oberen Seite eine Zahnkante 28 aufweist, die in eine zugeordnete Zahnausnehmung 9a an der Verzahnung 9 an der Unterseite des Leiterfußes 6 in Eingriff bringbar ist.

Der Antrieb erfolgt gemäß Figur 5 durch einen Spannexzenter 27, der drehbar in einer Ausnehmung 26 im Beschlaggehäuse 16 befestigt ist.

Die Schwenkwelle 37 ist drehfest mit dem exzentrischen Teil des Spannexzenters 27 verbunden, der sich in der gezeichneten Stellung 5 in der angehobenen Stellung befindet, und die Zahnkante 28 in Pfeilrichtung 29 nach oben angehoben hat. Damit ist ein Verzahnungseingriff mit der Zahnausnehmung 9a der Verzahnung 9 am Leiterfuß 6 gegeben.

Wird hingegen die Schwenkwelle 37 durch Betätigung des Spannhebels 8 um 90 Grad in den Pfeilrichtungen 22, 23 verschwenkt, dreht sich der Spannexzenter 27 in der Ausnehmung 26 in seine abgesenkte Stellung, und nimmt somit die Sperrklinke 18 nach unten in Pfeilrichtung 29 mit.

Die Sperrklinke 18 ist im Übrigen mit einer Erweiterung 18a versehen, in der die Ausnehmung 26 für die Aufnahme des Spannexzenters 27 angeordnet ist.

An der oberen Dachfläche der Ausnehmung 26 in der Erweiterung 18a ist eine kleine Aussparung 34 vorgesehen, in welche der Außenumfang des Spannexzenters 27 eingreift. Durch Eingriff in diese Aussparung 34 wird eine Selbsthemmung erreicht, das heißt, ohne Betätigung des Spannhebels 8 bleibt die Sperrklinke 18 selbsthemmend im Verzahnungseingriff mit der gegenüberliegenden Verzahnung 9.

Die Figur 6 zeigt im Vergleich zur Figur 5 ein äquivalentes Antriebsprinzip für den Verschiebeantrieb der Sperrklinke 18 im Vergleich zum Spannexzenter 27 nach Figur 5. Die Figur 6 zeigt einen Klemmkeil 30, bei dessen horizontaler Verschiebung eine Klemmfläche 31 in Eingriff mit der zugeordneten Ausnehmung 26 an der Sperrklinke 18 bringbar ist, sodass diese in Pfeilrichtung 29 angehoben oder abgesenkt werden kann.

Insgesamt ergibt sich bei der Verwirklichung der Erfindung der Vorteil, dass ein fußbetätigter Befestigungsbeschlag gegeben ist, der für einen formschlüssigen Verbund zwischen einem Holm 2 der Leiter 1 und dem zugeordneten Leiterfuß 6 sorgt.

### Zeichnungslegende

- 1: Leiter
- 2: Holm
- 3: Holm
- 4: Befestigungsbeschlag
- 5: Führungsbeschlag
- 6: Leiterfuß
- 7: Sprosse
- 8: Spannhebel
- 9: Verzahnung 9a Zahnausnehmung
- 10: Leiterteil
- 11: Pfeilrichtung
- 12: Pfeilrichtung
- 13: Fußstück
- 14: Bogenprofil
- 15: Schwenkachse
- 16: Beschlaggehäuse
- 17: Betätigungsfläche
- 18: Sperrklinke 18a Erweiterung
- 19: Ausnehmung
- 20: Anschrägung
- 21: Arretierbohrung a, b, c
- 22: Pfeilrichtung
- 23: Pfeilrichtung
- 24: Flanschplatte
- 25: Ausnehmung
- 26: Ausnehmung
- 27: Spannexzenter
- 28: Zahnkante
- 29: Pfeilrichtung
- 30: Klemmkeil
- 31: Klemmfläche
- 32: Keilspitze
- 33: Aufstellebene
- 34: Aussparung
- 35: Stecksockel
- 36: Aussparung (in 2)
- 37: Schwenkwelle

## Patentansprüche

1. Leiterfuß für Leitern, Gerüste, Arbeitsbühnen und dergleichen bestehend aus zwei Befestigungsbeschlägen (4, 5), die an Holmen (2, 3) der Leiter (1) oder des Gerüstes oder der Arbeitsbühne befestigbar sind, wobei die Befestigungsbeschläge (4, 5) von dem Leiterfuß (6) durchgriffen sind und verschiebbar und feststellbar auf dem Leiterfuß (6) geführt sind, wobei der Befestigungsbeschlag an dem einen Holm (3) als auf dem Leiterfuß (6) frei verschiebbarer Führungsbeschlag (5) ausgebildet ist und der am anderen Holm (2) der Leiter angeordnete Befestigungsbeschlag (4) formschlüssig mit dem Leiterfuß (6) verbindbar ist, wobei der Befestigungsbeschlag (4) mit einem fußbetätigbaren Spannhebel (8) verbunden ist, **dadurch gekennzeichnet, dass** die Schwenkachse (15) des Spannhebels (8) drehfest mit dem exzentrischen Teil eines Spannexzenters (27) verbunden ist, der in einer zugeordneten Ausnehmung (26) einer Sperrklinke (18, 18a) verschiebbar ist und die Sperrklinke (18, 18a) in Richtung des Leiterfußes (6) bewegt.

2. Leiterfuß nach Anspruch 1, **dadurch gekennzeichnet, dass** die Sperrklinke (18) durch Betätigung des Spannhebels (8) in einen formschlüssigen Eingriff des Befestigungsbeschlages (4) an der Unterseite des Leiterfußes (6) bringbar ist.

3. Leiterfuß (6) nach Anspruch 2, **dadurch gekennzeichnet, dass** in der Spann- oder eingerasteten Stellung die dem Befestigungsbeschlag (4) zugeordnete Sperrklinke (18, 18a) in eine zugeordnete Verzahnung (9, 9a) an der Unterseite des Leiterfußes (6) eingreift.

4. Leiterfuß (6) nach einem der Ansprüche 1 bis 3, **dadurch gekennzeichnet, dass** die leiterfußseitige Verzahnung (9, 9a) mit einer zugeordneten Sperrklinke (18, 18a) im Befestigungsbeschlag (4) zusammenwirkt, und dass die Sperrklinke (18, 18a) durch Betätigung des Spannhebels (8) in die Eingriffsstellung in die Verzahnung (9, 9a) an der Unterseite des Leiterfußes (6) bringbar ist.

5. Leiterfuß (6) nach einem der Ansprüche 1 bis 4, **dadurch gekennzeichnet, dass** die Sperrklinke als Sperrstift ausgebildet ist, der in zugeordnete, an der Unterseite des Leiterfußes (6) angeordnete Bohrungen eingreift.

6. Leiterfuß (6) nach einem der Ansprüche 1 bis 5, **dadurch gekennzeichnet, dass** der Spannhebel (8) des Befestigungsbeschlages (4) in beiden Richtungen um 90 Grad von seiner arretierten Stellung in eine Lösestellung verschwenkbar ist.

7. Leiterfuß (6) nach einem der Ansprüche 1 bis 6, **dadurch gekennzeichnet, dass** der Spannexzenter (27) selbsthemmend in der Ausnehmung (26) der Sperrklinke (18, 18a) drehbar gelagert ist.

## Claims

1. Ladder foot for ladders, scaffolds, working platforms and the like comprising two fastening fittings (4, 5) which can be fastened to uprights (2, 3) of the ladder (1) or the scaffold or the working platform,
wherein the fastening fittings (4, 5) fit around the ladder foot (6) and are guided displaceably and lockably on the ladder foot (6), wherein the fastening fitting on one upright (3) is embodied in the form of a guiding fitting (5) which is freely displaceable on the ladder foot (6) and the fastening fitting (4) arranged on the other upright (2) of the ladder can be connected to the ladder foot (6) in a form-locking manner, wherein the fastening fitting (4) is connected with a foot-operated clamping lever (8), **characterised in that** the pivot (15) of the clamping lever (8) is connected so that it cannot turn with the eccentric part of a clamping eccentric (27) which is displaceable in an associated recess (26) of a detent pawl (18, 18a) and moves the detent pawl (18, 18a) in the direction of the ladder foot (6).

2. Ladder foot according to claim 1, **characterised in that** the detent pawl (18) can be brought into form-locking engagement of the fastening fitting (4) on the underside of the ladder foot (6) by operation of the clamping lever (8).

3. Ladder foot (6) according to claim 2, **characterised in that** in the clamped or locked position, the detent pawl (18, 18a) associated with the fastening fitting (4) engages in an associated set of teeth (9, 9a) on the underside of the ladder foot (6).

4. Ladder foot (6) according to one of claims 1 to 3, **characterised in that** the set of teeth (9, 9a) on the ladder foot side cooperates with an associated detent pawl (18, 18a) in the fastening fitting (4), and **in that** the detent pawl (18, 18a) can be brought into the engagement position in the set of teeth (9, 9a) on the underside of the ladder foot (6) by operation of the clamping lever (8).

5. Ladder foot (6) according to one of claims 1 to 4, **characterised in that** the detent pawl is embodied in the form of a locking pin which engages in associated bores arranged on the underside of the ladder foot (6).

6. Ladder foot (6) according to one of claims 1 to 5, **characterised in that** the clamping lever (8) of the fastening fitting (4) can be pivoted through 90 degrees in both directions from its locked position into a release position.

7. Ladder foot (6) according to one of claims 1 to 6, **characterised in that** the clamping eccentric (27) is mounted pivotably in self-locking manner in the recess (26) of the detent pawl (18, 18a).

## Revendications

1. Pied d'échelle pour des échelles, des échafaudages, des plates-formes et autres, composé de deux ferrures de fixation (4, 5) qui sont aptes à être fixées aux montants (2, 3) de l'échelle (1) ou de l'échafaudage ou de la plate-forme de travail, les ferrures de fixation (4, 5) étant traversées par le pied d'échelle (6) et étant guidées, aptes à coulisser et à être immobilisées, sur ledit pied (6), la ferrure de fixation prévue sur un montant (3) étant conçue comme une ferrure de guidage (5) apte à coulisser librement sur le pied d'échelle (6), tandis que la ferrure de fixation (4) disposée sur l'autre montant (2) de l'échelle est apte à être reliée par complémentarité de forme au pied d'échelle (6), la ferrure de fixation (4) étant reliée à un levier de serrage (8) apte à être actionné avec le pied,
**caractérisé en ce que** l'axe de pivotement (15) du levier de serrage (8) est relié, fixe en rotation, à la partie excentrique d'un excentrique de serrage (27) qui est apte à coulisser dans un creux associé (26) d'un cliquet d'arrêt (18, 18a) et déplace celui-ci en direction du pied d'échelle (6).

2. Pied d'échelle selon la revendication 1, **caractérisé en ce que** le cliquet d'arrêt (18) est apte à être mis en prise par complémentarité de forme de la ferrure de fixation (4) sur le côté inférieur du pied d'échelle (6) grâce à l'actionnement du levier de serrage (8) .

3. Pied d'échelle (6) selon la revendication 2, **caractérisé en ce que** dans la position de serrage ou d'enclenchement, le cliquet d'arrêt (18, 18a) associé à la ferrure de fixation (4) vient en prise avec une denture associée (9, 9a) prévue sur le côté inférieur du pied d'échelle (6).

4. Pied d'échelle (6) selon l'une des revendications 1 à 3, **caractérisé en ce que** la denture prévue côté pied d'échelle (9, 9a) coopère avec un cliquet d'arrêt associé (18, 18a), dans la ferrure de fixation (4), et **en ce que** le cliquet d'arrêt (18, 18a) est apte à être amené dans la position de prise dans ladite denture (9) prévue sur le côté inférieur du pied d'échelle (6) grâce à un actionnement du levier de serrage (8).

5. Pied d'échelle (6) selon l'une des revendications 1 à 4, **caractérisé en ce que** le cliquet d'arrêt est conçu comme une tige d'arrêt qui vient en prise dans des perçages associés disposés sur le côté inférieur du pied d'échelle (6) .

6. Pied d'échelle (6) selon l'une des revendications 1 à 5, **caractérisé en ce que** le levier de serrage (8) de la ferrure de fixation (4) est apte à pivoter de 90 degrés dans les deux sens, de sa position arrêtée jusqu'à une position de déblocage.

7. Pied d'échelle (6) selon l'une des revendications 1 à 6, **caractérisé en ce que** l'excentrique de serrage (27) est monté en rotation avec un autoblocage dans le creux (26) du cliquet d'arrêt (18, 18a).
